# EUROPÄISCHE PATENTSCHRIFT

(11) **EP 1 103 165 B1**
(45) Veröffentlichungstag und Bekanntmachung des Hinweises auf die Patenterteilung: **16.07.2003**
(21) Anmeldenummer: 00927003.4
(22) Anmeldetag: 19.04.2000
(51) Int. Cl.: H05B 41/295, H05B 41/298

(54) **ELEKTRONISCHES VORSCHALTGERÄT FÜR MINDESTENS EINE NIEDERDRUCK-ENTLADUNGSLAMPE**
ELECTRONIC BALLAST FOR AT LEAST ONE LOW-PRESSURE DISCHARGE LAMP
BALLAST ELECTRONIQUE DESTINE A AU MOINS UNE LAMPE A DECHARGE BASSE TENSION

(30) Priorität: 25.05.1999 DE 19923945
(43) Veröffentlichungstag der Anmeldung: 30.05.2001
(73) Patentinhaber: TridonicAtco GmbH & Co. KG, 6851 Dornbirn (AT)
(72) Erfinder: KLIEN, Dietmar, A-6841 Mäder (AT)
(74) Vertreter: Schmidt-Evers, Jürgen, Dipl.-Ing.
(86) Internationale Anmeldenummer: EP0003573
(87) Internationale Veröffentlichungsnummer: WO00072640

(56) Entgegenhaltungen:
- EP-A- 0 707 438
- EP-A- 0 722 263
- EP-A- 0 889 675
- DE-A- 19 708 792

## Beschreibung

Die vorliegende Erfindung betrifft ein elektronisches Vorschaltgerät für den Betrieb mindestens einer Niederdruck-Entladungslampe nach dem Oberbegriff des Anspruchs 1.

Üblicherweise werden heutzutage Vorschaltgeräte (EVG's) eingesetzt, die eine hochfrequente Wechselspannung an die Gasentladungslampen oder Leuchtstoffröhren abgeben. Abgesehen von der Spannungsversorgung dienen solche elektronischen Vorschaltgeräte außerdem dazu, die Elektroden der Gasentladungslampen vorzuheizen und die Lampen schonend zu zünden und zu betreiben. Mit ihrer Hilfe wird der Wirkungsgrad der Lampen heraufgesetzt, eine längere Lebensdauer erzielt sowie ein Betrieb unter reduzierter Lampenleistung (Dimmen) ermöglicht.

Dabei werden vor dem Anlegen der Zündspannung an die Entladungslampe die Elektroden bzw. die Wendeln der Lampe in der Regel für eine bestimmte Zeit vorgeheizt, wodurch ein schonenderer Lampenstart und damit eine längere Lebensdauer der Lampe erzielt wird. Das Vorheizen erfolgt mit Hilfe einer Wendelheizung, welche einen Stromfluß durch die beiden Wendeln bewirkt. In einem aus der EP 0 707 438 A3 bekannten Vorschaltgerät wird dafür ein Heiztransformator verwendet, dessen Primärwicklung mit dem Ausgang eines Wechselrichters verbunden ist und der zwei Sekundärwicklungen aufweist, die jeweils mit einer der beiden Lampenwendeln gekoppelt sind. Vor dem Zünden der Entladungslampe wird eine gegenüber der Resonanzfrequenz des Serienresonanzkreises derart veränderte Frequenz für die von dem Wechselrichter abgegebenen Wechselspannung eingestellt, daß die an der Entladungslampe anliegende Spannung vorerst keine Zündung der Lampe bewirkt. Währenddessen fließt durch die beiden sekundären Heizkreise mit den Lampenwendeln ein im wesentlichen konstanter Strom, wodurch diese vorgeheizt werden. Nach einem für die Vorheizung ausreichenden Zeitraum wird dann die Frequenz der dem Serienresonanzkreis zugeführten Wechselspannung so lange in Richtung der Resonanzfrequenz verschoben, bis die sich dadurch erhöhende an der Entladungslampe anliegende Spannung eine Zündung der Lampe bewirkt. Entsprechend der EP 0 748 146 A1 oder der DE 295 14 817 U1 kann dann durch Öffnen eines in Serie mit der Primärwicklung liegenden Schalters die Wendelheizung nach dem Zünden der Lampe abgeschaltet werden, um anderenfalls auftretende Verlustleistungen zu reduzieren.

Die Anforderungen an die elektronischen Vorschaltgeräte werden dabei immer umfangreicher. So ist es beispielsweise üblich, auch einen Dimmbetrieb für die Gasentladungslampe vorzusehen. Ein starkes Dimmen hätte allerdings ein Abkühlen der Lampenelektroden unter deren Emissionstemperatur und damit ein vorzeitiges Altern der Lampe zur Folge. Um diesem Effekt entgegenzuwirken, müssen die Elektroden der Gasentladungslampe auch im bereits gezündeten Betrieb zu einem gewissen Grad beheizt werden. Insbesondere ist es vorteilhaft, die Beheizung der Elektroden in Abhängigkeit vom Dimmgrad so einzustellen, daß diese umso stärker beheizt werden, je stärker die Lampe gedimmt wird, je dunkler sie also ist. Entsprechend der EP 0 707 438 wird die Beheizung der Elektroden während des Dimmens dadurch geregelt, daß der in der Serie mit der Primärwicklung liegende Schalter zeitweise geschlossen wird.

Das Vorschaltgerät sollte zusätzlich auch eine den Zustand der Lampe überwachende Funktion einnehmen um eventuelle Betriebsstörungen erfassen zu können und dementsprechende Maßnahmen einzuleiten. Eine Betriebsstörung kann beispielsweise dann vorliegen, wenn eine der beiden Wendeln oder auch beide defekt sind oder wenn die Lampe vollständig entfernt wurde. Bei dem in der EP 0 707 438 beschrieben elektronischen Vorschaltgerät wird der Spannungsabfall über einen in Serie mit der Primärwicklung des Transformators liegenden Widerstand und somit der Heizstrom gemessen, um zu erfassen, ob ein Wendelbruch vorliegt oder ob die Lampe aus der Anordnung entfernt wurde.

Das eben genannte Verfahren gibt Auskunft über den Zustand der Lampe, nicht jedoch darüber, um welchen Lampentyp es sich handelt. Oftmals unterscheiden sich Lampen äußerlich nicht, weisen jedoch verschiedene elektrische Parameter und eine unterschiedliche Leistungsaufnahme auf. Wird dann versehentlich eine in ihren Leistungsmerkmalen nicht zu dem elektronische Vorschaltgerät passende Lampe eingesetzt, kann es zu einer falschen Ansteuerung kommen. Dies beeinträchtigt in einfacheren Fällen die Beleuchtung, kann aber in schwerer wiegenden Fällen auch zu einer Beschädigung der Lampe führen. Derartige Probleme könnten vermieden werden, indem vor dem Zünden in einer kurzen Kontrollmessung der Typ der Lampe erfaßt wird und dementsprechende Maßnahmen eingeleitet werden. Dies kann bedeuten, daß die Lampe nicht vorgeheizt und gezündet wird, falls es sich um den falschen Typ handelt oder noch besser, daß eine den Leistungsmerkmalen der Lampe entsprechende Ansteuerung erfolgt.

Aus der EP/A/889675 ist ein elektronisches Vorschaltgerät mit einer zusätzlichen Schaltung zum Erkennen des Lampentyps mittels einer Wendelwiderstandsbestimmung bekannt.

Aus der EP/A/722263 schließlich ist eine Schaltungsanordnung zur Wendelvorheizung von Leuchtstofflampen bekannt.

Ausgehend von dem oben genannten Stand der Technik ist es daher Aufgabe der vorliegenden Erfindung, ein elektronisches Vorschaltgerät zum Betreiben einer Niederdruck-Gasentladungslampe anzugeben, das mit einem möglichst geringen Material- und Schaltungsaufwand die eben beschriebenen Funktionen, also Lampenerkennung, Lampenzustandserfassung und in ihrer Leistung steuerbare Wendelheizung, erfüllt.

Diese Aufgabe wird durch ein Vorschaltgerät, welches die Merkmale des Anspruchs 1 aufweist, gelöst. Wesentliches Merkmal des Vorschaltgeräts ist eine Auswerteschaltung, die zum Erkennen des Typs und des Zustands der Lampe den durch die Primärwicklung des Heiztransformators fließenden Strom und zusätzlich auch den durch mindestens einen der beiden Heizkreise fließenden Strom erfaßt und auswertet. Die Identifizierung des Lampentyps erfolgt dabei durch die Messung des über die Lampenwendel fließenden Stromes, der ein geeignetes Maß für den Wendelwiderstand darstellt. Der Wendelwiderstand wiederum ist ein charakteristisches Merkmal, um Lampen mit gleichem Aussehen aber unterschiedlichen Leistungsmerkmalen zu unterscheiden. Der Strom durch die Primärwicklung hingegen gibt Auskunft über den Zustand der Lampe. Der Transformator transformiert die Heizspannung an der Primärwicklung zu der Lampe hin stark nach unten, so daß die Wendelwiderstände ihrerseits zur Primärwicklung hin nach oben transformiert werden. Das Verhalten des Transformators hängt daher stark davon ab, ob die Wendeln intakt sind oder ob beispielsweise eine Wendel defekt und damit der dazugehörige sekundäre Heizkreis unterbrochen ist.

Eine erste Weiterbildung der Erfindung, ist eine optimale Kontrolle des Heizstromes und damit der Wendelheizung zu ermöglichen. Diese wird entsprechend dem Anspruch 5 dadurch erreicht, daß das Zuschalten der Primärwicklung des Heiztransformators an den Ausgang des Wechselrichters durch einen aus zwei Schaltern bestehenden bidirektionalen Schalter geregelt wird, wobei zwischen den beiden Schaltern die Primärwicklung des Heiztransformators und ein Koppelkondensator angeordnet sind. Der bidirektionale Schalter kann durch zwei in Serie geschaltete und entgegengesetzt orientierte Feldeffektransistoren gebildet werden, die vorzugsweise durch ein gemeinsames pulsweitenmoduliertes Signal angesteuert werden, wobei das Tastverhältnis dieses Signals den Heizgrad bestimmt. Mit Hilfe dieser Anordnung wird ein zwischenzeitliches Entladen eines in dem Heizkreis enthaltenen Koppelkondensators vermieden und damit eine symmetrische Heizspannung erzielt.

Weiterbildungen der Erfindung sind Gegenstand der Unteransprüche. Zur Bestimmung des Lampentyps wird - wie bereits erwähnt wurde - der Widerstandswert einer der beiden Wendeln herangezogen. Dieser wird über den Scheitelwert des sog. Stiftstromes bestimmt. Zum Erkennen eines Wendelbruchs oder eines Entfernens der Lampe werden der Strom an der Primärwicklung und zeitgleich auch der Stiftstrom gemessen und beide Ströme zueinander in Relation gesetzt. Dieses Verfahren ermöglicht eine von eventuellen Spannungsschwankungen unabhängige Aussage über den Zustand der Lampe. Dabei wird vorzugsweise zuerst überprüft, ob eine intakte Lampe vorhanden ist und erst anschließend der Lampentyp bestimmt. Um die Zuverlässigkeit der Lampenbestimmung zu erhöhen, kann die Messung zweimal durchgeführt werden, einmal vor und einmal nach dem Vorheizen der Lampe. Die dabei gemessenen Widerstandswerte können mit intern gespeicherten Referenzwerten verglichen werden und dann bekannten Lampentypen zugeordnet werden. Ferner kann vor dem Start der Wendelvorheizung und der Lampenerkennung ein kurzer Test durchgeführt werden, ob die Wendeln auch tatsächlich kalt sind. Auf diese Weise können Fehlinterpretationen bei der Lampenerkennung, die nach einem kurzfristigen Netzausfall auftreten können, vermieden werden. Vorzugsweise erfolgen die Strommessungen jeweils durch Messungen der Spannungsabfälle über zwei in dem Heizkreis der Primärwicklung bzw. in dem sekundären Heizkreis einer Lampenwendel angeordnete Meßwiderstände.

In einer Weiterbildung der Erfindung ist das elektronische Vorschaltgerät so ausgeführt, daß das Ansteuern der Wendelheizung und Einstellen der Frequenz der Wechselspannung, die an den Lastkreis mit der Lampe angelegt wird, in Abhängigkeit von dem zuvor bestimmten Lampentyp erfolgt. Um die Wendelheizung in Abhängigkeit vom Dimmgrad der Lampe einzustellen, kann festgelegt werden, daß die durch das Dimmen der Lampe hervorgerufenen Absenkung des Lampenstroms durch den Heizstrom im wesentlichen ausgeglichen werden soll. Die Höhe Sollwerts für den Stiftstrom, also für die Summe aus Lampenstrom und Heizstrom, richtet sich dabei nach den elektronischen Parametern der Lampe. Vorzugsweise wird auch nach dem Zünden der Lampe in regelmäßigen Abständen eine Kontrollmessung durchgeführt, um einen eventuell auftretenden Wendelbruch oder ein Entfernen der Lampe zu erkennen.

Im folgenden soll die Erfindung anhand der beiliegenden Zeichnung näher erläutert werden. Dabei zeigen:
- Fig. 1 das: Ausführungsbeispiel einer erfindungsgemäßen Schaltung;
- Fig. 2: ein Taktschema der Steuersignale und die dazugehörigen Zustände der Schalter während des Normal-/Dimmbetriebs der Lampe;
- Fig. 3: ein Taktschema der Steuersignale vor dem Zünden der Lampe; und
- Fig. 4: ein mögliches Flußdiagramm der unterschiedlichen Betriebsphasen der Lampe.

Entsprechend Fig. 1 wird der Wechselrichter des Vorschaltgeräts durch eine Halbbrücke aus zwei in Serie geschalteten elektronischen Schaltern S1 und S2 gebildet, wobei ein Schalter jeweils aus einem MOS-Feldeffekttransistor besteht. Das Ansteuern der beiden Schalter S1 bzw. S2 erfolgt über zwei mit den Gates der Transistoren verbundene Anschlüsse A1 bzw. A2, die zu einer nicht dargestellten Steuer-/Auswerteschaltung führen. Der untere Ausgang der Halbbrücke liegt auf Masse, während an ihrem Eingang die Gleichspannung U_{BUS} anliegt, die beispielsweise durch die Formung der üblichen Netzspannung durch eine Kombination aus Funkentstörer und Gleichrichter erzeugt werden kann. Alternativ dazu kann allerdings auch eine beliebige andere Gleichspannungsquelle am Eingang der Halbbrücke anliegen.

An den Ausgang der Halbbrücke, d.h. an den gemeinsamen Knotenpunkt der beiden Schalter S1 und S2 ist der die Entladungslampe LA enthaltende Lastkreis angeschlossen. Dieser besteht aus einem Serienresonanzkreis, der sich aus einer Drosselspule L1 und einem Resonanzkondensator C2 zusammensetzt. Zwischen der Drosselspule L1 und dem Resonanzkondensator C2 ist ferner ein Koppelkondensator C1 angeordnet. An den Verbindungsknoten zwischen den beiden Kondensatoren C1 und C2 ist die obere der beiden Kathoden der Niederdruck-Gasentladungslampe LA angeschlossen. Die zwei Kathoden der Lampe LA weisen jeweils zwei Anschlüsse auf, zwischen denen jeweils eine Heizwendel W1 bzw. W2 zum Beheizen der Kathoden vorgesehen ist. Die untere Kathode der Lampe LA ist wiederum über zwei in Serie geschaltete Widerstände R1 und R3 mit Masse verbunden. Ebenso ist auch der zweite Anschluß des Resonanzkondensators C2 mit Masse verbunden, so daß die Lampe LA und der Resonanzkondensator C2 parallel zueinander liegen. Der Funktion des zweiten Widerstands R3 wird später noch beschrieben.

Zum Beheizen der beiden Wendeln W1 und W2 ist ein Heiztransformator vorgesehen, der aus einer Primärwicklung Tp sowie aus zwei Sekundärwicklungen Ts1 und Ts2 besteht. Die Sekundärwicklungen Tsl und Ts2 sind jeweils in Serienschaltung mit je einer Wendel W1 bzw. W2 der Lampe LA verbunden, so daß zwei getrennte sekundäre Heizkreise gebildet werden. Der Widerstand R3 ist innerhalb des sekundären Heizkreises der unteren Wendel W1 so angeordnet, daß sowohl ein durch die Lampe LA fließender Lampenstrom als auch der durch die untere Wendel W1 fließende Heizstrom in gleicher Richtung durch den Meßwiderstand R3 fließen. Die Primärwicklung Tp ist Bestandteil einer Serienschaltung, die zusätzlich einen Koppelkondensator C3 und zwei steuerbare Schalter S3 und S4, zwischen denen die Primärwicklung Tp und der Koppelkondensator C3 angeordnet sind, aufweist. Diese Serienschaltung ist an ihrem unteren Ende über einen weiteren Widerstand R2 an Masse angeschlossen und an ihrem oberen Ende mit dem gemeinsamen Knotenpunkt der beiden Schalter S1 und S2 der Halbbrücke verbunden, so daß sie parallel zu dem Lastkreis und dem unteren Zweig der Halbbrücke liegt. Auch die beiden Schalter S3 und S4 bestehen jeweils aus einem Feldeffekttransistor, sind allerdings - wie Fig. 1 entnommen werden kann - entgegengesetzt zueinander orientiert, so daß ein bidirektionaler Schalter gebildet wird. Ferner sind in dem Schaltbild die beiden Freilaufdioden D3 und D4 der beiden Transistoren S3 und S4 gezeigt.

Das Ansteuern der Gates der beiden Schalter S3 bzw. S4 erfolgt durch die Steuer/Auswerteschaltung mit einem pulsweitenmoduliertes Signal über den Anschluß A3. Zwischen den beiden Gates befindet sich ferner eine Diode D1. Der gemeinsame Knotenpunkt zwischen dem Ausgang der Diode D1 und dem Gateanschluß des Schalters S3 ist über einen Kondensator C4 und einen zu diesem Kondensator C4 parallel geschalteten Widerstand R4 mit dem gemeinsamen Knotenpunkt der beiden Schalter S1 und S2 der Halbbrücke verbunden. Abschließend weist die Schaltung drei mit der Steuer-/Auswerteschaltung verbundene Ausgänge A4, A5 und A6 auf, die zur Messung der Spannungsabfälle an den Widerständen R2 und R3 verwendet werden.

Die Meßsignale an den Ausgängen A4, A5 und A6 werden zum Erkennen des Lampentyps und zur Erfassung des Zustands der Lampe, also zur Kontrolle ob sie intakt ist oder ob eventuell eine der beiden Wendeln gebrochen ist, verwendet. Auf der anderen Seite regelt die Steuer-/Auswerteschaltung durch die Taktsignale an den Anschlüssen A1 und A2 die dem Lastkreis zugeführte Wechselspannung und durch das pulsweitenmodulierte Signal am Anschluß A3 die Heizung der Wendeln W1 bzw. W2.

Im folgenden soll zunächst die Funktion des aus den beiden Feldeffektransistoren S3 und S4 gebildeten bidirektionalen Schalters für das Beheizen der Wendeln W1 und W2 und die Ansteuerung der Lampe LA näher erläutert werden.

Fig. 2 zeigt ein typisches Taktschema der an den drei Eingängen A1, A2 und A3 anliegenden Steuersignale sowie den sich daraus ergebenden Zustand der vier Schalter S1 bis S4 für einen bereits gezündeten und leicht gedimmten Betriebszustand der Lampe LA. Dabei werden an die Anschlüsse A1 und A2 der beiden Halbbrückenschalter S1 und S2 zwischen einem High-Pegel H und einem Low-Pegel L regelmäßig alternierende Signale angelegt, derart, daß jeweils einer der beiden Schalter S1 oder S2 geöffnet (I) und der andere geschlossen (0) ist. An dem Mittelpunkt der Halbbrücke wird auf diese Weise eine hochfrequente Wechselspannung mit der Periodenlänge τ₀ bzw. der Frequenz 1/τ₀ erzeugt und dem Lastkreis zugeführt. Der Dimmgrad der Gasentladungslampe wird im wesentlichen durch die Abweichung der Frequenz 1/τ₀ der Wechselspannung von der Resonanzfrequenz des Lastkreises bestimmt. Eine hohe Abweichung bedeutet dabei ein hohes Dimmen.

Im dargestellten Beispiel in Fig. 2 sei nun angenommen, daß die gewählte Periodenlänge τ₀ tatsächlich ein gewisses Dimmen der Lampe verursacht. Um dann einem vorzeitigen Altern der Lampe entgegenzuwirken, müssen die beiden Elektroden durch einen zusätzlichen Heizstrom erwärmt werden, damit sie weiterhin auf ihrer Emissionstemperatur gehalten werden. Die Beheizung erfolgt durch ein niederfrequentes Zuschalten des primären Heizkreises an den Mittelpunkt der Halbbrücke in regelmäßigen Abständen τ_{H} und für einen vorgegebenen Zeitraum τ_{HH}. In diesen Heizphasen τ_{HH} koppelt dann der Kondensator C3 den Gleichspannungsanteil aus, so daß sich in der Primärwicklung Tp des Heiztransformators eine symmetrische Rechteckspannung mit einem Scheitelwert von U_{BUS}/2 ergibt. Auch während einer längeren Ausphase τ_{HL} des Heiztransformators sollte der Koppelkondensator C3 nicht entladen werden, damit jederzeit ein symmetrisches Spannungssignal an der Primärwicklung Tp erzeugt werden kann. Dies ist insbesondere in solchen Fällen wichtig, in denen ein Multilampengerät gebildet wird, bei dem der Scheitelwert der Primärspannung knapp an die Querentladungsspannung der niederohmigen Wendeln gelegt werden muß. Würde der Heizkreis dem Mittelpunkt der Halbbrücke nur mit Hilfe eines einzigen Schalters (beispielsweise nur durch den unteren Transistor S4) zugeschaltet werden, würde sich der Koppelkondensator C3 allerdings über die interne Freilaufdiode D4 dieses Transistors in den Zeiträumen entladen, in denen der untere Schalter S2 der Halbbrücke geschlossen ist.

Daher wird in dem vorliegenden Ausführungsbeispiel aus den beiden Feldeffekttransistoren S3 und S4 ein bidirektionaler Schalter gebildet, wobei die Gates der beiden Transistoren S3 und S4 durch das gemeinsame pulsweitenmodulierte Signal A3 angesteuert werden. Die Funktionsweise dieses bidirektionalen Schalters kann ebenfalls den Kurven in Fig. 2 entnommen werden. Weist das Signal A3 einen niedrigen Pegel L auf, sind beide Schalter S3 bzw. S4 geöffnet und die Wendelheizung abgeschaltet. Wechselt das Steuersignal A3 zu Beginn eines Heizpulses τ_{HH} auf einen hohen Pegel H, schaltet der untere Transistor durch und Schalter S4 wird damit geschlossen (I). Solange allerdings auch der obere Schalter S1 der Halbbrücke geschlossen (I) ist, bleibt der Transistor S3 nach wie vor gesperrt und der zweite Schalter S3 offen (0). In dieser Phase fließt dann Strom über die interne Freilaufdiode D3 dieses Transistors S3, wodurch der Koppelkondensator C3 geladen wird. Wechselt nun der Takt der Halbbrücke, d.h. Schalter S1 schließt (0) und Schalter S2 öffnet (I), wird das Sourcepotential des Transistors S3 auf Masse gelegt und der Schalter S3 schließt (I) ebenfalls. Der Koppelkondensator C3 kann sich dann entladen und seine Energie wieder abgeben.

Zum Ausschalten der Heizphase τ_{HH} wird das PWM-Signal A3 auf einen niedrigen Pegel geschaltet und der Transistor S4 damit gesperrt. Auch das Gate des Transistors S3 wird dann nicht mehr über die Diode D1 angesteuert und der Transistor S3 wird nun über den Widerstand R4 passiv gesperrt gehalten. Der zusätzliche Kondensator C4 stellt sicher, daß es während der Aus-Phase τ_{HL} durch die Miller-Kapazität zu keinem ungewollten Einschalten des Transistors S3 kommt. In diesem Zeitraum τ_{HL} sind somit beide Schalter S3 und S4 offen und ein Entladen des Koppelkondensators C3 über eine der beiden Freilaufdioden D3 oder D4 wird ebenfalls ausgeschlossen. Auf diese Weise wird somit in regelmäßigen Abständen τ_{H} bzw. mit der Frequenz 1/τ_{H} für einen vorgegebenen Zeitraum τ_{HH} in der Primärwicklung Tp des Heiztransformators und in den sekundären Heizkreisen der beiden Lampenwendeln W 1 und W2 eine Wechselspannung mit der von dem Wechselrichter abgegebenen Frequenz 1/τ₀ erzeugt.

Die Periodenlänge τ_{H} des Signals A3 ist dabei wesentlich länger als die Periodenlänge τ₀ der hochfrequenten Taktsignale A1 und A2. Die Wahl der Niederfrequenz 1/τ_{H} ist von mehreren Überlegungen abhängig. Zum einen sollte keine zu hohe Frequenz 1/τ_{H} bzw. keine zu kurze Periodendauer τ_{H} gewählt werden, da es sonst zu einer groben Abstufung der Heizleistung kommt. Da das Zuschalten des Heizkreises Einfluß auf die Lichtleistung der Lampe hat, kann es dann zu Flackererscheinungen kommen. Andererseits darf die Frequenz 1/τ_{H} aber auch nicht zu niedrig gewählt werden, da sich die zwei Wendeln W1 und W2 sonst während der Aus-Phase τ_{HL} zu stark abkühlen, was sich negativ auf die Lebensdauer der Lampe LA auswirken kann. Die Frequenz 1/τ_{H} des pulsweitenmodulierten Signals A3 sollte daher in jedem Fall so gewählt werden, daß sich eine im wesentlichen konstante Elektrodentemperatur einstellt.

Der Effektivwert der Heizspannung und somit der Grad der Heizleistung wird durch das Tastverhältnis des pulsweitenmodulierten Signals A3 bzw. durch das zeitliche Verhältnis zwischen High-Phase τ_{HH} und Low-Phase τ_{HL} bestimmt. Vorzugsweise wird er dem Dimmgrad und dem Typ der Lampe LA entsprechend eingestellt. Das entsprechende Verfahren zum Einstellen der Heizleistung wird anschließend noch erläutert werden. Wird die bereits gezündete Lampe LA in der Nähe der Resonanzfrequenz des Lastkreises und damit mit nahezu maximaler Leistung betrieben, kann die Wendelheizung vollständig abgeschaltet werden, um Verlustleistungen zu reduzieren. Die Lebensdauer der Lampe LA wird dadurch nicht wesentlich beeinträchtigt, da in diesem Fall die Betriebstemperatur der Elektroden ausreichend ist. Im Gegensatz dazu wird während des Vorheizens der Wendeln W1 bzw. W2 eine relativ hohe Heizleistung gewählt, um eine kurze Vorheizzeit und ein schnelles Zünden der Lampe LA zu ermöglichen. Während dem Vorheizen wird die Halbbrücke ferner mit einer sehr hohen Frequenz 1/τ₀ von nahezu 120kHz betrieben. Da diese Frequenz weit über der Resonanzfrequenz des Lastkreises liegt, wird ein vorzeitiges und ungewolltes Zünden vermieden.

Der Zündvorgang der Lampe LA erfolgt in bekannter Weise. Falls bei der noch näher zu erläuternden Erfassung des Lampenzustands und der Lampenerkennung keine Fehlfunktionen erkannt wurden, wird nach Ablauf einer vorgegebenen Heizzeit die Frequenz der von der Halbbrücke abgegebenen Wechselspannung abgesenkt und der Resonanzfrequenz des Lastkreises angenähert. Dadurch erhöht sich die an der Lampe LA anliegende Spannung, bis schließlich eine Zündung erfolgt.

Ein einfaches Verfahren um die Heizleistung in Abhängigkeit von dem Dimmgrad der Lampe LA zu regeln, soll nun kurz erläutert werden. Dieses Verfahren besteht darin, den von der unteren Wendel W1 abfließenden Strom zu steuern. Dieser sog. Stiftstrom setzt sich aus zwei Anteilen zusammen, zum einem aus dem über die gezündete Lampe LA fließenden Lampenstrom und zum anderen aus dem von dem Heiztransformator erzeugten mittleren Heizstrom. Ziel ist es nun, diesen Stiftstrom in etwa auf einem vorgegeben Sollwert oder innerhalb eines vorgegeben Bereichs zu halten. Wird nämlich die Lampe LA durch eine Veränderung des Wechselspannungsfrequenz gedimmt, verringert sich dadurch der Lampenstrom und die Elektrodentemperatur. Ein Maß für die zusätzliche Beheizung der Elektroden kann nun beispielsweise so gewählt werden, daß die durch das Dimmen hervorgerufene Stromreduzierung durch den Heizstrom wieder ausgeglichen werden soll. Die Steuer-/Auswerteschaltung ist daher vorzugsweise so ausgebildet, daß sie den Stiftstrom mißt und die Pulsweite des Steuersignals am Anschluß A3 dementsprechend moduliert. Die Strommessung erfolgt dabei durch eine kurze Messung des Spannungsabfalls über den Meßwiderstand R3 durch einen an die Ausgänge A5 und A6 angeschlossenen (nicht dargestellten) Spannungsmesser, der ein Bestandteil der Steuer-/Auswerteschaltung ist oder das Meßergebnis an diese weiterleitet.

Der für den Stiftstrom vorgegebene Wert richtet sich unter anderem nach dem Typ und der Leistungsaufnahme der Lampe LA. Dabei ist das elektronische Vorschaltgerät so ausgebildet, daß es den Lampentyp mit seinen speziellen elektrischen Parametern (z.B.

Vorheizstrom, Lampenstrom, Lampenleistung) selbständig erkennt und die Ansteuerung der Lampe LA und der Wendelheizung über die Signale A1, A2 und A3 dann dementsprechend erfolgt. Da Lampen mit unterschiedlichen Parametern sich äußerlich oftmals nur sehr wenig oder gar nicht unterscheiden, kann durch eine automatische Lampenerkennung auch gleichzeitig ein falsches Ansteuern, was zu einer unbefriedigenden Lichtausbeute oder sogar zu Schäden führen kann, vermieden werden.

Bei dem erfindungsgemäßen Vorschaltgerät erfolgt die Lampenerkennung durch eine Messung des Widerstands einer der beiden Wendeln. Dieser Wendelwiderstand ist ein hinreichendes Merkmal um Lampen, die in eine gemeinsame Fassung passen aber unterschiedliche Leistungsparameter aufweisen, zu unterscheiden. Bei Kenntnis der dem Wechselrichter zugeführten Versorgungsspannung ist die einfachste Möglichkeit, den Wendelwiderstand zu bestimmen, eine Messung des Scheitelwerts des Stiftstroms, der bei der in Fig. 1 dargestellten Schaltung ebenfalls durch den Spannungsabfall am Meßwiderstand R3 über die Ausgänge A5 und A6 erfaßt wird. Vorzugsweise erfolgt die Messung des Wendelwiderstands zu Beginn und am Ende der Vorheizphase. Da während des Vorheizens - also vor dem Zünden der Lampe LA - noch kein Lampenstrom fließt, kann in diesem Fall der Spannungsabfall auch zwischen dem Anschluß A6 und Masse gemessen werden. Während der Lampenerkennung wird eine relativ niedrige Heizleistung (ca. 5% Tastverhältnis) eingestellt, um ein zu starkes Erwärmen der Wendeln W1, W2 zu vermeiden. Die Halbbrücke läuft zu dieser Zeit auf einer Hochfrequenz von ungefähr 120kHz.

Der Stiftstrom wird vorzugsweise jeweils am Ende der Einschaltphase des oberen Schalters S 1 der Halbbrücke gemessen und eventuell ausgemittelt. Die gemessenen Scheitelwerte werden dann jeweils mit einem gespeicherten Referenzwert verglichen und anhand des Vergleichsergebnisses wird der Lampentyp festgestellt. Für jeden Lampentyp werden somit zwei Widerstands-Referenzwerte benötigt, einer für die kalten Wendeln W1, W2 und einer für die vorgeheizten Wendeln W1, W2. Es ist dabei zu beachten, daß der Stiftstrom nicht nur vom Wendelwiderstand, sondern auch von der Wendelspannung und somit von der dem Wechselrichter zugeführten Busspannung U_{BUS} abhängt. Um eventuelle Schwankungen und Fehlmessungen zu vermeiden, wird die Wendelerkennung daher erst nach dem Einschwingen des Systems und einer Stabilisierung der Busspannung U_{BUS} durchgeführt. Alternativ dazu könnte aber auch die Busspannung U_{BUS} in einer separaten Messung bestimmt werden und der Spannungsabfall am Meßwiderstand R3 in Relation dazu gesetzt werden, beispielsweise durch Bildung der Differenzspannung. Auf diese Weise wäre es sogar möglich, die Lampenerkennung unabhängig von derartigen Schwankungen durchzuführen.

Eine weitere Fehlinterpretation bei der Lampenbestimmung kann dann erfolgen, wenn die das elektronische Vorschaltgerät versorgende Netzspannung kurzfristig ausfällt oder kurz aus- und wieder eingeschaltet wird. Dies wird von einem Vorschaltgerät in jedem Fall als Neustart der Lampe LA interpretiert und somit wird ein weiteres mal eine Vorheizung und Lampenerkennung durchgeführt. Allerdings sind die Wendeln W1, W2 in diesem Fall noch nicht abgekühlt und haben demnach einen anderen Widerstand. Die Lampenerkennung führt dann zu einem falschen Ergebnis. Um diese Möglichkeit zu berücksichtigen, wird vor der Widerstandsbestimmung überprüft, ob die Wendel W1, W2 kalt oder heiß ist. Ist die Wendel W1, W2 tatsächlich noch heiß, wird die Lampe LA bewußt mit einer etwas geringeren Heizleistung vorgeheizt und eine Lampenerkennung nur auf Basis der Widerstandsmessung am Ende der Vorheizphase durchgeführt. Die etwas unterschiedliche Vorheizung kann dabei in Kauf genommen werden, die dieser Fall nur selten auftritt. Die Unterscheidung zwischen einer heißen und einer kalten Wendel W1, W2 erfolgt über eine Messung der Änderung des Wendelwiderstands innerhalb einer vorgegebenen kurzen Zeitspanne von beispielsweise 10ms. Ist die Änderung negativ, wird von einer heißen bzw. warmen Wendel W1, W2 ausgegangen und die reduzierte Vorheizung durchgeführt. Ist hingegen keine Änderung feststellbar, wird dies als Vorliegen einer kalten Wendel W1, W2 aufgefaßt und daher die übliche Vorheizung und Lampenbestimmung durchgeführt. Auch diese Kontrollmessung wird durch zwei kurze Abtastungen des Stiftstroms bzw. des Spannungsabfalls über den Meßwiderstand R3 durchgeführt, wobei die Höhe der Widerstandsänderung beispielsweise mit Hilfe eines Schmitt-Triggers beurteilt werden kann. Da auch bei diesen der Wendelwiderstand gemessen wird, stellen die beiden Kontrollmessungen gleichzeitig auch die erste Widerstandsmessung für die Lampenerkennung dar.

Bevor die Lampenerkennung und das damit verbundene Vorheizen der Wendeln W1 und W2 durchgeführt wird, wird allerdings noch überprüft, ob sich in dem System überhaupt eine Lampe LA befindet und ob diese auch intakt ist. Hierzu wird der Scheitelwert des Stiftstromes gemessen und mit dem Scheitelwert des Primärstroms des Heiztransformators verglichen. Der Stiftstrom wird ebenso wie bei der Steuerung der Wendelheizung und wie bei der Lampenerkennung über den Spannungsabfall am Meßwiderstand R3 bestimmt. Der durch die Primärwicklung Tp des Heiztransformators tließende Strom wird hingegen durch den Spannungsabfall an dem Widerstand R2 bestimmt. Aus diesem Grund ist zwischen dem Schalter S4 und dem Meßwiderstand R2 der mit der Steuer-/Auswerteschaltung verbundene Ausgang A4 vorgesehen. Wie auch bei der Lampenerkennung wird während dieser Messung die Halbbrücke mit einer möglichst hohen Frequenz von ungefähr 120kHz betrieben, um die der Lampe LA zugeführte Spannung möglichst gering zu halten und ein vorzeitiges Zünden zu vermeiden. Ebenso wird ein niedriges Tastverhältnis des pulsweitenmodulierten Steuersignals am Anschluß A3 eingestellt, damit die beiden Wendeln W1 und W2 nicht zu stark erwärmt werden. Da ein über die Primärwicklung Tp fließender Strom gemessen werden soll, wird ein Meßzeitpunkt gewählt, zu dem an dem Anschluß A3 ein hoher Pegel H anliegt und der Koppelkondensator C3 geladen wird. Wie bei der Lampenerkennung wird daher auch diese Messung kurz vor Ende der Einschaltphase des oberen Schalters S1 der Halbbrücke durchgeführt.

Sind beide Wendeln W1 und W2 der Lampe LA intakt, so gilt für die Scheitelwerte zwei gemessenen Ströme die Beziehung:${\text{I}}_{\text{R2}} {\text{=I}}_{\text{R3}} \text{·n·1/ü}$ ü bezeichnet dabei das Übersetzungsverhältnis und n die Anzahl der intakten Wendeln W1, W2. Das Übersetzungsverhältnis ü des Heiztransformators ergibt sich aus der maximalen Wendelspannung. Es sollte darauf geachtet werden, daß dieses Verhältnis ü nicht zu groß wird, da sonst die kapazitiven Ströme bei ausgeschalteter Vorheizung zu große Wendelverluste während des Betriebs verursachen. Zur Bewertung des Lampenzustands wird dann der Primärstrom I_{R2} zu dem Stiftstrom geteilt durch das Übersetzungsverhältnis I_{R3}·1/ü ins Verhältnis gesetzt und das Ergebnis, daß theoretisch die Anzahl der Wendeln n ergibt, bewertet. In einfachster Weise erfolgt dies dadurch, daß das Resultat mit einem Referenzwert verglichen wird. Ergibt sich beispielsweise ein Wert kleiner als 1,3, so liegt mit hoher Wahrscheinlichkeit ein Wendelbruch vor. Da immer noch Strom durch den unteren sekundären Heizkreis der Wendel W1 fließt, muß demnach die obere Wendel W2 defekt sein. Fließt andererseits durch den Meßwiderstand R3 gar kein Strom, so ist entweder die untere Wendel W1 defekt oder gar keine Lampe LA vorhanden. Auf diese Weise können somit in einfacher und schneller Weise die möglichen Lampenzustände erfaßt werden.

Ein weiterer Vorteil dieses Verfahrens ist darin zu sehen, daß damit eine von möglichen Schwankungen in der Versorgungsspannung U_{BUS} unabhängige Aussage über den Lampenzustand erhalten wird. Zwar beeinflußt eine Schwankung in U_{BUS} das Meßergebnis des Stiftstroms, ebenso wird aber auch der primäre Heizstrom verändert. Es muß als nicht unbedingt abgewartet werden, bis das System eingeschwungen ist und sich die Versorgungsspannung U_{BUS} stabilisiert hat. Ferner wird auch der Einfluß möglicher Wendelwiderstandstoleranzen verringert. Auf die gleiche Weise kann dann auch während des Normalbetriebs der Lampe LA in regelmäßigen Abständen der Lampenzustand kontrolliert werden, um einen währenddessen auftretenden Wendelbruch zu erfassen. Dazu sollte allerdings der Lampenstrom den Heizstrom nicht zu stark beeinflussen, beispielsweise sollte er nicht mehr als 10% des Stiftstroms betragen. Tritt während des laufenden Betriebs der Lampe ein Wendelbruch auf oder wird die Lampe entfernt, kann diese Kontrollmessung so lange wiederholt durchgeführt werden, bis wieder eine intakte Lampe in dem System erkannt wird. Es kann dann automatisch ein Neustart eingeleitet werden.

Ein möglicher zeitlicher Ablauf dieser eben beschriebenen Messungen zur Lampenerkennung und zum Erfassen des Lampenzustands ist in dem Taktschema in Fig. 3 dargestellt. Der Lampenstart erfolgt zum Zeitpunkt T₀. Es sei hier vorausgesetzt, daß zu diesem Zeitpunkt T₀ das System bereits eingeschwungen ist und sich die Versorgungsspannung U_{BUS} stabilisiert hat. Unmittelbar nach dem Lampenstart erfolgt dann zuerst die Kontrollmessung, ob eine intakte Lampe eingesetzt ist oder ob eventuell ein Wendelbruch vorliegt. Da hier der Stiftstrom am Widerstand R3 mit dem Primärstrom der Wendelheizung am Widerstand R2 verglichen wird, muß diese Messung zu einem Zeitpunkt T_{W} erfolgen, zu dem die Steuersignale an den Anschlüssen A1 und A3 auf einem hohen Pegel H liegen. Wie bereits gesagt wurde, werden alle Messungen vorzugsweise kurz vor dem Wechsel der Signale A1 und A2 durchgeführt. Ferner wird eine Frequenz von nahezu 120kHz für diese Signale gewählt.

Wurde eine intakte Lampe erkannt, werden anschließend zwei kurz aufeinanderfolgende Messungen des Wendelwiderstands zu den Zeitpunkten T_{L1} und T_{L1'} durchgeführt, um festzustellen, ob die Wendeln W1, W2 warm oder kalt sind. Da dabei Temperaturveränderungen bzw. Widerstandsänderungen beobachtet werden sollen wird während dieser Zeit ein niedriges Tastverhältnis für das Steuersignal am Anschluß A3 gewählt. Der Abstand zwischen T_{L1} und T_{L1'} beträgt ca. 10ms.

Anschließend werden in dem Zeitraum τ_{VH} die Wendeln W1, W2 vorgeheizt, wobei die Heizleistung entsprechend dem Zustand der Wendeln W1, W2 erfolgt, also beispielsweise eine höhere Heizleistung eingestellt wird, falls der zum späteren Zeitpunkt T_{L1'} gemessene Widerstand nicht niedriger ist als der zum Zeitpunkt T_{L1} gemessene Widerstandswert. Nach der Vorheizzeit wird zum Zeitpunkt T_{L2} nochmals eine Messung des Wendelwiderstands durchgeführt und dann anhand der Messergebnisse zur Zeit T_{L1}, T_{L1'} und T_{L2} der Lampentyp bestimmt. Falls die Wendeln W1, W2 warm waren, wird nur das Ergebnis der dritten Messung berücksichtigt, falls die Wendeln kalt waren, können alle drei Messungen für die Lampenbestimmung verwendet werden. Anschließend wird dann die nicht weiter dargestellte Zündung der Lampe LA eingeleitet.

Eine Zusammenfassung der geschilderten Funktionen des erfindungsgemäßen elektronischen Vorschaltgeräts ist in Fig. 4 dargestellt. Diese zeigt ein vereinfachtes Flußdiagramm der einzelnen Phasen während des Betriebs der Lampe. Nach dem Einschalten 100 der Netzspannung bzw. einem kurzen Netzausfall, wird zuerst in der eben beschriebenen Weise die Abfrage 101 durchgeführt, ob ein Wendelbruch vorliegt. Ist dies der Fall oder befindet sich überhaupt keine Lampe im System, wird die Abfrage 101 laufend wiederholt, bis schließlich eine intakte Lampe erkannt wird.

Wurde eine intakte Lampe erkannt, wird im nächsten Schritt 102 durch die zwei kurz aufeinanderfolgenden Stiftstrommessungen kontrolliert, ob die Wendeln kalt sind. Sind die Wendeln tatsächlich kalt, wird die Lampe normal vorgeheizt und die Lampenerkennung auf Basis der Messergebnisse vor und nach der Vorheizphase 103 durchgeführt. Wurde statt dessen eine warme Wendel erkannt, wird nur eine reduzierte Vorheizung 104 durchgeführt und der Lampentyp am Ende bestimmt. Nach dem Vorheizen 103 bzw. 104 wird schließlich die Zündung 105 der Lampe durchgeführt, wobei die Ansteuerung der vier Schalter in Abhängigkeit von dem erkannten Lampentyp erfolgt.

Nach dem Zünden 105 befindet sich das System im Normal- bzw. Dimmbetrieb 106 indem eine dem Lampentyp und dem gewünschten Dimmgrad entsprechende Wechselspannungsfrequenz und Heizleistung von der Steuer-/Auswerteschaltung eingestellt wird. Während dieser Phase wird zusätzlich in regelmäßigen Abständen noch einmal eine Abfrage 107 durchgeführt, ob eventuell ein Wendelbruch aufgetreten ist oder ob die Lampe entfernt wurde. Ist dies der Fall, wird der Normal-/Dimmbetrieb beendet und das System in den Zustand der ursprünglichen Wendelbruchabfrage 101 zurückversetzt. Denkbar wäre allerdings auch, den Wechselrichter beim Erkennen eines Wendelbruchs oder eines anderen Defekts der Lampe abzuschalten. Mit Hilfe einer geeigneten Schaltung könnte dann überwacht werden, ob die defekte Lampe durch eine neue ersetzt worden ist. Wird schließlich wieder eine intakte Lampe in dem System erkannt, kann automatisch ein Neustart eingeleitet werden. Wird in der Kontrollmessung 107 keine Veränderung des Lampenzustands festgestellt, wird die Lampe solange im Normal-/Dimmbetrieb angesteuert, bis sie schließlich ausgeschaltet wird. Dabei zeigt das Flußdiagramm in Fig. 4 nur eine Möglichkeit des Ablaufs der verschiedenen Kontrollmessungen und Phasen der Lampe. Denkbar wären natürlich auch sehr viele andere Steuerverfahren, in denen die verschiedenen Messungen zu anderen Zeitpunkten stattfinden.

Es werden somit insgesamt zur Steuerung der Lampe in der eben beschriebenen Weise Strommessungen an zwei verschiedenen Stellen der Schaltung (in einem der beiden sekundären Wendelheizkreise und im Primärheizkreis) sowie eine steuerbare Schaltervorrichtung zum Zuschalten des primären Heizkreises benötigt. Der Materialaufwand für eine derartige Erweiterung ist dabei relativ niedrig. Aus den Beschreibungen der verschiedenen Erfassungsmessungen ergibt sich, daß anstellte der Spannungsmessungen an den beiden Meßwiderständen R2 und R3 auch andere strommessende Verfahren eingesetzt werden können, da zur Lampenerkennung und zur Erfassung eines Wendelbruchs nur die jeweiligen Stromstärken bestimmt werden müssen. Außerdem sind die dargestellten Anordnungen für die Meßwiderstände R2 und R3 nicht zwingend vorgeschrieben. Beispielsweise kann sich der Meßwiderstand R2 auch zwischen den beiden Schaltern S3 und S4 befinden. Ebenso kann der Stiftstrom auch in dem Heizkreis der oberen Wendel W2 und somit der Wendelwiderstand der oberen Wendel W2 gemessen werden.

## Patentansprüche

1. Elektronisches Vorschaltgerät für mindestens eine Niederdruck-Entladungslampe (LA), mit einem mit Gleichspannung (U_{BUS}) gespeisten Wechselrichter, dessen Ausgang mit einem Anschlußkontakte für die Lampe (LA) enthaltenden Lastkreis verbunden ist, mit einem Heiztransformator, der eine mit dem Ausgang des Wechselrichters verbundene Primärwicklung (Tp) und je eine in einem Heizkreis mit einer Wendel (W1, W2) befindliche Sekundärwicklung (Ts1, Ts2) zum Beheizen jeder der beiden Elektroden der Lampe (LA) aufweist, mit einer parallel zu dem Lastkreis liegenden Serienschaltung, welche die Primärwicklung (Tp) des Heiztransformators und eine elektronische Schaltervorrichtung (S3, S4) enthält, und mit einer Auswerteschaltung, die den durch die Serienschaltung mit der Primärwicklung (Tp) und der elektronischen Schaltervorrichtung (S3, S4) fließenden Strom mißt,
**dadurch gekennzeichnet,**
**daß** die Auswerteschaltung zusätzlich zu dem Strom durch die genannte Serienschaltung gleichzeitig auch den durch mindestens einen der beiden Heizkreise fließenden Strom mißt und die Amplituden bzw. den zeitlichen Verlauf der beiden gemessenen Ströme zum Erkennen des Lampentyps und des Lampenzustands auswertet.

2. Elektronisches Vorschaltgerät nach Anspruch 1,
**dadurch gekennzeichnet,**
**daß** zum Messen des Stroms durch die Serienschaltung mit der Primärwicklung (Tp) und der elektronischen Schaltervorrichtung (S3, S4) zu dieser ein erster Meßwiderstand (R2) in Serie geschaltet ist, und daß die Auswerteschaltung die Spannung bewertet, die an dem ersten Meßwiderstand (R2) durch den durch diesen hindurchfließenden Strom (I_{R2}) erzeugt wird.

3. Elektronisches Vorschaltgerät nach Anspruch 1 oder 2,
**dadurch gekennzeichnet,**
**daß** zum Messen des Stroms durch einen der beiden Heizkreise, dieser Heizkreis einen zweiten Meßwiderstand (R3) enthält, und daß die über diesen zweiten Meßwiderstand (R3) abfallende Spannung, die durch den durch diesen hindurchfließenden Strom (I_{R3}) erzeugt wird, der Auswerteschaltung zugeführt wird.

4. Elektronisches Vorschaltgerät nach Anspruch 3,
**dadurch gekennzeichnet,**
**daß** der zweite Meßwiderstand (R3) in einem der beiden Heizkreise so angeordnet ist, daß ein nach dem Zünden der Lampe (LA) durch die Lampe (LA) fließender Lampenstrom in gleicher Richtung wie ein von dem Heiztransformator erzeugter Heizstrom durch den zweiten Meßwiderstand (R3) fließt.

5. Elektronisches Vorschaltgerät nach einem der Ansprüche 1 bis 4,
**dadurch gekennzeichnet,**
**daß** die elektronische Schaltervorrichtung (S3, S4) durch zwei zueinander entgegengesetzt orientierte Feldeffekttransistoren (S3, S4) gebildet wird, und daß die Primärwicklung (Tp) des Heiztransformators sowie ein in Serie mit dieser liegender Koppelkondensator (C3) zwischen den beiden Feldeffekttransistoren (S3, S4) angeordnet sind.

6. Elektronisches Vorschaltgerät nach Anspruch 5,
**dadurch gekennzeichnet,**
**daß** die Gates der beiden Feldeffekttransistoren (S3, S4) über ein gemeinsames pulsweitenmoduliertes Signal (A3) angesteuert werden.

7. Elektronisches Vorschaltgerät nach Anspruch 4 und Anspruch 6,
**dadurch gekennzeichnet,**
**daß** nach dem Zünden der Lampe (LA) für das pulsweitenmodulierte Signal (A3) ein Tastverhältnis eingestellt wird, derart, daß der durch den zweiten Meßwiderstand (R3) fließende Strom (I_{R3}) im wesentlichen gleich einem Sollwert ist.

8. Elektronisches Vorschaltgerät nach Anspruch 7,
**dadurch gekennzeichnet,**
**daß** der Sollwert durch den durch die Auswerteschaltung erfaßten Lampentyp festgelegt wird.

9. Elektronisches Vorschaltgerät nach einem der Ansprüche 1 bis 8,
**dadurch gekennzeichnet,**
**daß** der Wechselrichter eine Halbbrücke aus zwei in Serie geschalteten elektronischen Schaltern (S1, S2) enthält, die wechselweise geöffnet und geschlossen werden, und daß der die Lampe (LA) enthaltende Lastkreis und die Serienschaltung mit der Primärwicklung (Tp) und der elektronischen Schaltervorrichtung (S3, S4) zu einem der beiden elektronischen Schalter (S1, S2) parallel geschaltet sind.

10. Elektronisches Vorschaltgerät nach Anspruch 9 und einem der Ansprüche 5 bis 8 ,
**dadurch gekennzeichnet,**
**daß** zwischen den beiden Gates der Feldeffekttransistoren (S3, S4) eine Diode (D1) angeordnet ist, und daß das Gate eines der beiden Feldeffekttransistoren (S3, S4) über einen Widerstand (R4) mit dem Ausgang des Wechselrichters verbunden ist.

11. Elektronisches Vorschaltgerät nach Anspruch 10,
**dadurch gekennzeichnet,**
**daß** zu dem Widerstand (R4) ein weiterer Kondensator (C4) parallel geschaltet ist.

12. Elektronisches Vorschaltgerät nach einem der vorherigen Ansprüche,
**dadurch gekennzeichnet,**
**daß** es einen mit dem Netz verbundenen Gleichrichter enthält, welcher die dem Wechselrichter zuzuführende Gleichspannung (U_{BUS}) erzeugt.

13. Elektronisches Vorschaltgerät nach einem der vorherigen Ansprüche,
**dadurch gekennzeichnet,**
**daß** der Lastkreis eine in Serie mit der Lampe (LA) geschaltete Drosselspule (L1) und einen parallel zur Lampe (LA) geschalteten Resonanzkondensator (C2) enthält.

14. Elektronisches Vorschaltgerät nach einem der vorherigen Ansprüche,
**dadurch gekennzeichnet,**
**daß** zum Erkennen des Typs der Lampe (LA) der durch einen der beiden Heizkreise fließende und von dem jeweiligen Wendelwiderstand abhängige Strom (I_{R3}) gemessen und von der Auswerteschaltung bewertet wird.

15. Elektronisches Vorschaltgerät nach Anspruch 14,
**dadurch gekennzeichnet,**
**daß** zum Erkennen des Typs der Lampe (LA) die Auswerteschaltung den Scheitelwert des in einem der beiden Heizkreise gemessenen Stromes (I_{R3}) mit Referenzwerten vergleicht.

16. Elektronisches Vorschaltgerät nach Anspruch 14 oder 15,
**dadurch gekennzeichnet,**
**daß** Messungen zum Erkennen des Lampentyps jeweils zu Beginn und am Ende einer Vorheizphase der Lampe (LA) ausgeführt werden.

17. Elektronisches Vorschaltgerät nach Anspruch 16,
**dadurch gekennzeichnet,**
**daß** in einer Kontrollmessung zum Unterscheiden zwischen einer warmen und einer kalten Wendel (W1, W2) vor der Vorheizphase der Lampe (LA) die Auswerteschaltung die Amplituden bzw. die Scheitelwerte zweier kurz hintereinander gemessenen Ströme (I_{R3}) durch einen der beiden Heizkreise vergleicht.

18. Elektronisches Vorschaltgerät nach Anspruch 16 und 17,
**dadurch gekennzeichnet,**
**daß** nur das Ergebnis der Messung am Ende der Vorheizphase der Lampe (LA) zum Erkennen des Lampentyps herangezogen wird, falls in der Kontrollmessung eine warme Wendel (W1, W2) erkannt wurde.

19. Elektronisches Vorschaltgerät nach einem der vorherigen Ansprüche,
**dadurch gekennzeichnet,**
**daß** zum Erkennen eines Lampenwechsels oder Lampendefekts die Auswerteschaltung gleichzeitig gemessene Scheitelwerte der Ströme (I_{R2}, I_{R3}) durch die Serienschaltung mit der Primärwicklung (Tp) und der elektronischen Schaltervorrichtung (S3, S4) sowie durch einen der beiden Heizkreise bewertet.

20. Elektronisches Vorschaltgerät nach Anspruch 19,
**dadurch gekennzeichnet,**
**daß** die Auswerteschaltung die gleichzeitig gemessenen Scheitelwerte zueinander ins Verhältnis setzt und das Ergebnis bewertet.

21. Elektronisches Vorschaltgerät nach Anspruch 19 oder 20,
**dadurch gekennzeichnet,**
**daß** eine Messung zum Erkennen eines Lampenwechsels oder Lampendefekts unmittelbar nach dem Einschalten des Vorschaltgeräts erfolgt.

22. Elektronisches Vorschaltgerät nach einem der Ansprüche 19 bis 21,
**dadurch gekennzeichnet,**
**daß** nach einem Zünden der Lampe (LA) in regelmäßigen Abständen eine Messung zum Erkennen eines Lampenwechsels oder Lampendefekts durchgeführt wird.

## Claims

1. Electronic ballast for at least one low-pressure discharge lamp (LA), having an inverter that is fed with direct voltage (U_{BUS}) and the output of which is connected to a load circuit containing terminal contacts for the lamp (LA), having a heating transformer that has a primary winding (Tp), which is connected to the output of the inverter, and a respective secondary winding (Ts1, Ts2), which is located in a heating circuit with a coil (W1, W2), for heating each of the two electrodes of the lamp (LA), having a series circuit arrangement that is connected in parallel with the load circuit and which contains the primary winding (Tp) of the heating transformer and an electronic switch arrangement (S3, S4), and having an evaluating circuit arrangement that measures the current flowing through the series circuit arrangement with the primary winding (Tp) and the electronic switch arrangement (S3, S4), **characterised in that** the evaluating circuit arrangement, additionally to the current through the said series circuit arrangement, at the same time also measures the current flowing through at least one of the two heating circuits and evaluates the amplitudes or the time characteristic of the two measured currents in order to identify the type of lamp and the state of the lamp.

2. Electronic ballast according to claim 1, **characterised in that** for the purpose of measuring the current through the series circuit arrangement with the primary winding (Tp) and the electronic switch arrangement (S3, S4), connected in series with the latter there is a first measuring resistor (R2), and **in that** the evaluating circuit arrangement evaluates the voltage which is generated at the first measuring resistor (R2) by the current (I_{R2}) which flows through the latter.

3. Electronic ballast according to claim 1 or 2, **characterised in that** for the purpose of measuring the current through one of the two heating circuits this heating circuit contains a second measuring resistor (R3), and **in that** the voltage that drops across this second measuring resistor (R3) and which is generated by the current (I_{R3}) flowing through the latter is fed to the evaluating circuit arrangement.

4. Electronic ballast according to claim 3, **characterised in that** the second measuring resistor (R3) is arranged in one of the two heating circuits in such a way that a lamp current flowing through the lamp (LA) after the lamp (LA) has been ignited flows in the same direction in which a heating current that is generated by the heating transformer flows through the second measuring resistor (R3).

5. Electronic ballast according to any of claims 1 to 4, **characterised in that** the electronic switch arrangement (S3, S4) is formed by two field-effect transistors (S3, S4) which are orientated in opposition to each other, and **in that** the primary winding (Tp) of the heating transformer and also a coupling capacitor (C3), which is connected in series with the latter, are arranged between the two field-effect transistors (S3, S4).

6. Electronic ballast according to claim 5, **characterised in that** the gates of the two field-effect transistors (S3, S4) are activated by way of a common pulse-width modulated signal (A3).

7. Electronic ballast according to claim 4 and claim 6, **characterised in that** after the lamp (LA) has been ignited a pulse duty factor is set for the pulse-width modulated signal (A3) in such a way that the current (I_{R3}) flowing through the second measuring resistor (R3) is substantially equal to a rated value.

8. Electronic ballast according to claim 7, **characterised in that** the rated value is established by the type of lamp detected by the evaluating circuit arrangement.

9. Electronic ballast according to any of claims 1 to 8, **characterised in that** the inverter contains a half-bridge consisting of two electronic switches (S1, S2) that are connected in series and which are alternately opened and closed, and **in that** the load circuit, which contains the lamp (LA), and the series circuit arrangement with the primary winding (Tp) and the electronic switch arrangement (S3, S4) are connected in parallel with one of the two electronic switches (S1, S2).

10. Electronic ballast according to claim 9 and any of claims 5 to 8, **characterised in that** a diode (D1) is arranged between the two gates of the field-effect transistors (S3, S4), and **in that** the gate of one of the two field-effect transistors (S3, S4) is connected to the output of the inverter by way of a resistor (R4).

11. Electronic ballast according to claim 10, **characterised in that** a further capacitor (C4) is connected in parallel with the resistor (R4).

12. Electronic ballast according to any of the preceding claims, **characterised in that** it contains a rectifier that is connected to the mains and which generates the direct voltage (U_{BUS}) that is to be fed to the inverter.

13. Electronic ballast according to any of the preceding claims, **characterised in that** the load circuit contains a choke coil (L1) which is connected in series with the lamp (LA), and a resonant capacitor (C2) which is connected in parallel with the lamp (LA).

14. Electronic ballast according to any of the preceding claims, **characterised in that** for the purpose of identifying the type of the lamp (LA) the current (I_{R3}) that flows through one of the two heating circuits and which is dependent upon the respective coil resistance is measured and evaluated by the evaluating circuit arrangement.

15. Electronic ballast according to claim 14, **characterised in that** for the purpose of identifying the type of the lamp (LA) the evaluating circuit arrangement compares the peak value of the current (I_{R3}), measured in one of the two heating circuits, with reference values.

16. Electronic ballast according to claim 14 or 15, **characterised in that** measurements for the purpose of identifying the lamp type are carried out in each case at the beginning and at the end of a preheating phase of the lamp (LA).

17. Electronic ballast according to claim 16, **characterised in that** in a check measurement for distinguishing between a warm and a cold coil (W1, W2) before the preheating phase of the lamp (LA) the evaluating circuit arrangement compares the amplitudes or the peak values of two currents (I_{R3}), measured shortly one after the other, through one of the two heating circuits.

18. Electronic ballast according to claim 16 and 17, **characterised in that** only the result of the measurement at the end of the preheating phase of the lamp (LA) is used in order to identify the type of lamp if a warm coil (W1, W2) has been identified in the check measurement.

19. Electronic ballast according to any of the preceding claims, **characterised in that** for the purpose of identifying a change of lamp or lamp defect the evaluating circuit arrangement evaluates simultaneously measured peak values of the currents (I_{R2}, I_{R3}) through the series circuit arrangement with the primary winding (Tp) and the electronic switch arrangement (S3, S4) and also through one of the two heating circuits.

20. Electronic ballast according to claim 19, **characterised in that** the evaluating circuit arrangement sets the simultaneously measured peak values in relation to each other and evaluates the result.

21. Electronic ballast according to claim 19 or 20, **characterised in that** a measurement is effected in order to identify a change of lamp or lamp defect immediately after the ballast has been switched on.

22. Electronic ballast according to any of claims 19 to 21, **characterised in that** after the lamp (LA) has been ignited a measurement is carried out at regular intervals to identify a change of lamp or lamp defect.

## Revendications

1. Ballast électronique pour au moins une lampe à décharge basse pression (LA), comportant un onduleur, qui est alimenté par une tension continue (U_{BUS}) et dont la sortie est reliée à un circuit de charge contenant des contacts de raccordement pour la lampe (LA), un transformateur de chauffage, qui comporte un enroulement primaire (Tp), qui est relié à la sortie de l'onduleur, et respectivement un enroulement secondaire (Ts1, Ts2), qui est situé dans un circuit de chauffage comportant un filament (W1, W2) pour chauffer chacune des deux électrodes de la lampe (LA), comportant un circuit série qui est branché en parallèle avec le circuit de charge et qui contient un enroulement primaire (Tp) du transformateur de chauffage et un dispositif de commutation électronique (S3, S4), et un circuit d'évaluation, qui mesure le courant qui traverse le circuit série comportant l'enroulement primaire (Tp) et le dispositif de commutation électronique (S3,S4), **caractérisé en ce que** le circuit d'évaluation mesure également simultanément, en plus du courant traversant le circuit série indiqué, le courant qui circule dans au moins l'un des deux circuits de chauffage, et évalue les amplitudes ou la variation dans le temps des deux courants mesurés pour identifier le type de lampe et l'état de la lampe.

2. Ballast électronique selon la revendication 1, **caractérisé en ce que** pour mesurer le courant traversant le circuit série comportant l'enroulement primaire (Tp) et le dispositif de commutation électronique (S3,S4), une première résistance de mesure (R2) est branchée en série avec ce dispositif de commutation et que le circuit d'évaluation évalue la tension qui est produite aux bornes de la première résistance de mesure (R2) par le courant (I_{R2}) traversant cette résistance de mesure.

3. Ballast électronique selon la revendication 1 ou 2, **caractérisé en ce que** pour la mesure du courant traversant l'un des deux circuits de chauffage, ce circuit de chauffage contient une seconde résistance de mesure (R3) et que la tension, qui chute dans cette seconde résistance de mesure (R3) et qui est produite par le courant (I_{R3}) traversant cette résistance, est envoyée au circuit d'évaluation.

4. Ballast électronique selon la revendication 3, **caractérisé en ce que** la seconde résistance de mesure (R3) est disposée dans l'un des deux circuits de chauffage de telle sorte qu'un courant de lampe, qui après l'amorçage de la lampe (LA) circule dans la lampe (LA), circule dans le même sens qu'un courant de chauffage produit par le transformateur de chauffage et qui circule dans la seconde résistance de mesure (R3).

5. Ballast électronique selon l'une des revendications 1 à 4, **caractérisé en ce que** le dispositif électronique de commutation (S3,S4) est formé par deux transistors à effet de champ (S3,S4) orientés en des sens opposés et que l'enroulement primaire (Tp) du transformateur de chauffage ainsi qu'un condensateur de couplage (C3), branché en série avec cet enroulement primaire, sont disposés entre les deux transistors à effet de champ (S3,S4).

6. Ballast électronique selon la revendication 5, **caractérisé en ce que** les grilles des deux transistors à effet de champ (S3,S4) sont commandées par l'intermédiaire d'un signal commun (A3) modulé selon une modulation d'impulsions en durée.

7. Ballast électronique selon la revendication 4 et la revendication 6, **caractérisé en ce qu'**après l'amorçage de la lampe (LA), pour le signal (A3) modulé selon une modulation d'impulsions en durée un taux d'impulsions est réglé de telle sorte que le courant (I_{R3}), qui circule dans la seconde résistance de mesure (R3), est essentiellement égal à une valeur de consigne.

8. Ballast électronique selon la revendication 7, **caractérisé en ce que** la valeur de consigne est fixée par le type de lampe, qui est détecté par le circuit d'évaluation.

9. Ballast électronique selon l'une des revendications 1 à 8, **caractérisé en ce que** l'onduleur contient un demi-pont constitué par des interrupteurs électroniques (S1, S2) branchés en série, qui sont ouverts et fermés alternativement et que le circuit de charge, qui contient la lampe (LA), et le circuit série comportant l'enroulement primaire (Tp) et le dispositif de commutation électronique (S3,S4) sont branchés en parallèle avec l'un des deux interrupteurs électroniques (S1,S2).

10. Ballast électronique selon la revendication 9 et l'une des revendications 5 à 8, **caractérisé en ce qu'**une diode (D2) est disposée entre les deux grilles des transistors à effet de champ (S3,S4) et que la grille de l'un des deux transistors à effet de champ (S3,S4) est reliée par l'intermédiaire d'une résistance (R4) à la sortie de l'onduleur.

11. Ballast électronique selon la revendication 10, **caractérisé en ce qu'**un autre condensateur (C4) est branché en parallèle avec la résistance (R4).

12. Ballast électronique selon l'une des revendications précédentes, **caractérisé en ce qu'**il contient un redresseur, qui est relié au réseau et qui produit la tension continue (U_{BUS}) devant être envoyée à l'onduleur.

13. Ballast électronique selon l'une des revendications précédentes, **caractérisé en ce que** le circuit de charge contient une bobine d'arrêt (L1) branchée en série avec la lampe (LA), et un condensateur de résonance (C2) branché en parallèle avec la lampe (LA).

14. Ballast électronique selon l'une des revendications précédentes, **caractérisé en ce que** pour l'identification du type de la lampe (LA), le courant (I_{R3}), qui circule dans l'un des deux circuits de chauffage et dépend de la résistance hélicoïdale respective, est mesuré et est évalué par le circuit d'évaluation.

15. Ballast électronique selon la revendication 14, **caractérisé en ce que** pour l'identification du type de la lampe (L1), le circuit d'évaluation compare la valeur maximale du courant (I_{R3}), mesuré dans l'un des deux circuits de chauffage, à des valeurs de référence.

16. Ballast électronique selon la revendication 14 ou 15, **caractérisé en ce que** des mesures pour identifier le type de lampe sont exécutées respectivement au début et à la fin d'une phase de préchauffage de la lampe (L1).

17. Ballast électronique selon la revendication 16, **caractérisé en ce que** lors d'une mesure de contrôle pour établir une distinction entre un filament chaud et un filament froid (W1, W2) avant la phase de préchauffage de la lampe (L1), le circuit d'évaluation compare les amplitudes ou les valeurs maximales de deux courants (I_{R3}) d'une manière très rapprochée l'un après l'autre, circulant dans l'un des deux circuits de chauffage.

18. Ballast électronique selon les revendications 16 et 17, **caractérisé en ce que** seul le résultat de la mesure à la fin de la phase de préchauffage de la lampe (LA) est utilisé pour identifier le type de lampe dans le cas où un filament chaud (W1,W2) a été identifié lors de la mesure de contrôle.

19. Ballast électronique selon l'une des revendications précédentes, **caractérisé en ce que** pour l'identification d'un changement de lampe ou d'un défaut de la lampe, le circuit d'évaluation évalue des valeurs maximales mesurées simultanément des courants (I_{R2}, I_{R3}) traversant le circuit série comportant l'enroulement primaire (Tp) et le dispositif de commutation électronique (S3,S4) ainsi que traversant l'un des deux circuits de chauffage.

20. Ballast électronique selon la revendication 19, **caractérisé en ce que** le circuit d'évaluation forme le rapport entre les deux valeurs maximales mesurées simultanément et évalue le résultat.

21. Ballast électronique selon la revendication 19 ou 20, **caractérisé en ce qu'**une mesure servant à identifier un changement de lampe ou un défaut de la lampe est exécutée juste après le branchement du ballast.

22. Ballast électronique selon l'une des revendications 19 à 21, **caractérisé en ce qu'**après un amorçage de la lampe (LA), une mesure est effectuée à des intervalles réguliers pour identifier un changement de lampe ou un défaut de la lampe.
